# EUROPÄISCHE PATENTANMELDUNG

(11) **EP 0 504 620 A1**
(43) Veröffentlichungstag der Anmeldung: **23.09.1992**
(21) Anmeldenummer: 92103018.5
(22) Anmeldetag: 22.02.1992
(51) Int. Cl.: B65D 41/04

(54) **Drehverschluss**

(30) Priorität: 04.03.1991 DE 9102564 U
(71) Anmelder: RIEDEL-DE HAEN AKTIENGESELLSCHAFT, D-30926 Seelze (DE)
(72) Erfinder: Hahn, Hans-Ulrich, W-3057 Neustadt 2 (DE)
(74) Vertreter: Urbach, Hans-Georg, Dr.

(57) **Zusammenfassung**

Die Erfindung betrifft einen Drehverschluß für Behälter, insbesondere Flaschen, mit einem an der inneren Oberfläche der oberen Abschlußwand (3) konzentrisch zur Mittelachse angeordneten, in die Öffnung des Behälters eintretenden Stopfen (4), dadurch gekennzeichnet, daß Drehverschluß und Stopfen eine einteilige Kombination darstellen.

## Beschreibung

Der Gegenstand der Erfindung betrifft einen Drehverschluß für Behälter, insbesondere Flaschen.

Gefährliche Güter, insbesondere flüssige Chemikalien, müssen in Behältern abgefüllt sein, die ein gefahrloses Transportieren ermöglichen.

Darüberhinaus wird bei hochreinen Chemikalien, etwa für analytische Zwecke, erwartet, daß das umgebende Packmittel, also beispielsweise Flasche und entsprechender Verschluß, die Qualität des Inhalts erhält und nicht beeinträchtigt.

Für die genannten Zwecke sind Behälterverschlüsse heute üblicherweise als Drehverschluß ausgeführt, während in früheren Zeiten Stopfen verwendet wurden. Die Drehverschlüsse dichten nach dem Prinzip des Dichtkonus oder dem Prinzip der Pressung mit einer Flachdichtung. Die alten Stopfenverschlüsse wurden mit Fett eingedichtet. Letzteres scheidet schon aufgrund der Qualitätsbeeinträchtigung durch Kontamination mit Fett für hochreine Chemikalien aus. Darüberhinaus kann eine solche Verschlußausführung den Anforderungen der Bauartprüfung für die Erlangung der Transportzulassung von Gefahrgütern nicht gerecht werden.

Eine auf dem Markt befindliche Verschlußausführung ist ein mit einer Membranverschweißung ausgerüsteter Drehverschluß. Diese Ausführung ist mit Nachteilen behaftet, da die Verschweißung der Flaschenöffnung den extremen Transportbelastungen, die für eine Gefahrgutzulassung geprüft werden, nicht ohne Beschädigung standhält.

Der gleichzeitige Einsatz eines Drehverschlusses und einer Konusdichtung für Glas- und Kunststofflaschen ist bei der geforderten Dichtheit für gefährliche Güter aus Fertigungstoleranzgründen der aus unterschiedlichen Werkstoffen hergestellten Flaschen nicht sicher möglich.

Der in der EP-A 185 288 beschriebene Verschluß aus Schraubkappe und in die Schraubkappe montiertem Eindrückstopfen ist nachteilig, da der Eindrückstopfen, insbesondere bei Chemikalienflaschen für Lösungsmittel, leicht in der Glasflaschenmündung hängen bleibt und unter Verwendung von Werkzeugen entfernt werden muß. Dieses Unterfangen ist gefährlich und leistet einer Verunreinigung des Flascheninhalts Vorschub.

Durch die vorliegende Erfindung soll ein Behälterverschluß zur Verfügung gestellt werden, der alle Anforderungen hinsichtlich Dichtheit und Sicherheit erfüllt.

Die Erfindung betrifft einen Drehverschluß für Behälter, insbesondere Flaschen, mit einem an der inneren Oberfläche der oberen Abschlußwand konzentrisch zur Mittelachse angeordneten, in die Öffnung des Behälters eintretenden Stopfen, dadurch gekennzeichnet, daß Drehverschluß und Stopfen eine einteilige Kombination darstellen.

Der Drehverschluß ist vorzugsweise aus einem Polyolefin hergestellt, das bei tiefen Temperaturen von etwa -20^{o}C eine gewisse Schlagzähigkeit aufweist, so daß die Anforderungen der Bauartprüfung zur Erlangung der Gefahrguttransportzulassung erfüllt werden.

Bevorzugte Polyolefine sind insbesondere Polyethylen, Polypropylen, aber auch Fluorpolymere, wie z. B. Polyvinylidenfluorid.

Der Drehverschluß verfügt für die Anwendung auf Glas- oder Kunststoffbehältern vorzugsweise ein Trapezgewinde. Zur besseren Griffigkeit und für den Einsatz in automatischen Anlagen verfügt der Drehverschluß vorteilhafterweise über eine äußere Kontur.

Eine besondere Ausführungsform des Drehverschlusses ist dadurch gekennzeichnet, daß sie auf der inneren Oberfläche zwischen Mündung des Stopfens und Außenwand eine Flachdichtung aufweist. Diese Flachdichtung besteht vorzugsweise aus Polytetrafluorethylen oder Polyethylen.

Bei dieser Ausführungsform liegt eine doppelte Abdichtung vor, nämlich primär im zylindrischen Teil des Stopfens und sekundär auf der Mündungsoberfläche.

Eine weitere Ausführungsform des Drehverschlusses ist dadurch gekennzeichnet, daß sie im Verschlußoberboden eine Vertiefung zur Aufnahme einer den Flascheninhalt kennzeichnenden Markierung aufweist.

Die kennzeichnende Markierung ist vorzugsweise ein kreisrunder farbiger Eindrückstopfen.

Somit kann eine bestimmte Markierung, insbesondere eine bestimmte Farbe, einem bestimmten Behälterinhalt zugeordnet werden. Die Verwechslungsgefahr beim Aufschrauben mehrerer abgeschraubter Verschlüsse kann somit verringert werden. Kontamination durch Aufschrauben falscher Verschlüsse werden vermieden.

In einer weiteren Ausführungsform weist der Drehverschluß eine Originalitätssicherung auf.

Geeignete Originalitätssicherungen sind beispielsweise in EP-B 16419, DE-A 3224002 und EP-AS 185288 beschrieben.

Eine bevorzugte Originalitätssicherung ist ein Originalitätsring, der durch Anbindungen an den Drehverschluß gebunden ist. Vorteilhafterweise ist der Originalitätsring so ausgeführt, daß er bei einer Drehbewegung des Drehverschlusses, also beim Öffnen des Behälters, an einem Halswulst des Behälters abgestreift wird.

Der anspruchsgemäße Drehverschluß wird anhand der beiliegenden Figur weiter erläutert, in der eine bevorzugte Ausführungsform in einer teilweise geschnittenen Gesamtansicht schematisch gezeigt ist.

Der Verschluß weist ein Gewinde 1 und eine äußere Kontur 2 auf. In der inneren Oberfläche der oberen Abschlußwand 3 befindet sich ein Stopfen 4. Auf der inneren Oberfläche zwischen Mündung des Stopfens und Außenwand ist eine Flachdichtung 5 angeordnet. In die obere Abschlußwand 3 ist eine Vertiefung 6 zur Aufnahme einer kennzeichnenden Markierung 7 eingelassen.

Der Verschluß ist mit einem Originalitätsring 8 versehen, der durch Anbindungen 9 an den Verschluß gebunden ist.

## Patentansprüche

1. Drehverschluß für Behälter, insbesondere Flaschen, mit einem an der inneren Oberfläche der oberen Abschlußwand 3 konzentrisch zur Mittelachse angeordneten, in die Öffnung des Behälters eintretenden Stopfen 4, dadurch gekennzeichnet, daß Drehverschluß und Stopfen eine einteilige Kombination darstellen.

2. Drehverschluß nach Anspruch 1, dadurch gekennzeichnet, daß er auf der inneren Oberfläche zwischen Mündung des Stopfens und Außenwand eine Flachdichtung 5 aufweist.

3. Drehverschluß nach Anspruch 1 und/oder 2, dadurch gekennzeichnet, daß er eine Originalitätssicherung 8 aufweist.

4. Drehverschluß nach einem oder mehreren der Ansprüche 1 bis 3, dadurch gekennzeichnet, daß er im Verschlußoberboden eine Vertiefung 6 zur Aufnahme einer den Flascheninhalt kennzeichnenden Markierung 7 aufweist.

5. Drehverschluß nach Anspruch 4, dadurch gekennzeichnet, daß die Markierung ein kreisrunder farbiger Eindrückstopfen ist.
